# FASCICULE DE BREVET EUROPEEN

(11) **EP 3 956 074 B1**
(45) Date de publication et mention de la délivrance du brevet: **13.11.2024**
(21) Numéro de dépôt: 20715912.0
(22) Date de dépôt: 08.04.2020
(51) Int. Cl.: B05B 17/08, B05B 1/14, B05B 1/20

(54) **KIT DE JET D'EAU POUR AGRÉMENT**
WASSERSTRAHLKIT FÜR FREIZEITZWECKE
WATER JET KIT FOR RECREATIONAL PURPOSES

(30) Priorité: 19.04.2019 FR 1904245
(43) Date de publication de la demande: 23.02.2022
(73) Titulaire: Euro-Méditerranéenne de Tourisme Résidentiel et de Services, 75007 Paris (FR)
(72) Inventeur: CACOUB, Alain, 75007 Paris (FR)
(74) Mandataire: Plasseraud IP
(86) Numéro de dépôt international: PCT/EP2020/059945
(87) Numéro de publication internationale: WO 2020/212209

(56) Documents cités:
- WO-A1-2011/051601
- FR-A1- 2 625 116
- US-A- 3 912 166
- US-A1- 2014 034 746
- US-A1- 2018 214 902

## Description

L'invention concerne un dispositif de jet d'eau pour agrément, par exemple de type fontaine ou autre.

Il est connu de l'état de l'art de tels dispositifs à jets d'eau en cascade formant en particulier un rideau d'eau. Un tel dispositif comporte habituellement plusieurs sorties d'eau réparties le long d'une direction par exemple le long d'un tube qui peut être rectiligne, de telle sorte que l'ensemble des jets forme le rideau d'eau précité.

Une forme de dispositif de jet d'eau peut présenter un agrément pour des usagers, non seulement visuel ou auditif (pour le bruit de cascade d'eau), mais aussi pour une recherche de fraîcheur, avec une installation possible des usagers, comme illustré sur la figure 10. Cette réalisation de dispositif de jet permettrait à un utilisateur d'installer son dispositif dans différents types d'environnements intérieurs ou extérieurs.

Toutefois, dans les dispositifs habituels de ce type, les jets JET (référence de la figure 10) sont assurés par le déversement d'eau depuis un réservoir 2 (dit « bac de sortie d'eau » ci-après) à l'aplomb d'un réceptacle 1 de l'eau (dit « bac de récupération d'eau » ci-après) et il est habituellement nécessaire de prévoir des poutres de fixation du réservoir 2 au-dessus du réceptacle 1. Or, de telles poutres de maintien peuvent être disgracieuses et tout au moins peuvent être vues, ce qui contraste avec le rideau d'eau, qui, lui, est translucide.

Dans le document US 3 912 166, il est connu un dispositif ornemental de fontaine comprenant un tube central de maintien, conçu en matériaux transparents. Le tube central est par ailleurs creux et permet d'acheminer du liquide depuis un bac de récupération jusqu'à un bac de sortie, maintenu à l'aplomb du bac de récupération par le tube. Des gouttelettes sont générées depuis le bac de sortie et s'écoulent le long de fils parallèles jusqu'au bac de récupération. Avec une telle configuration, bien que le tube central soit transparent, les gouttelettes du dispositif ne permettent pas de camoufler efficacement le tube, leurs dimensions et forme générale étant incomparables avec celles du tube. Ce dernier n'est donc pas confondu autant que possible avec le rideau d'eau. En outre, des lumières et fils conducteurs sont prévus pour être intégrés à l'intérieur du tube central, le rendant d'autant plus apparent et contrastant avec les gouttelettes.

L'invention vient améliorer la situation.

Elle propose un kit de jet d'eau pour agrément, comportant:
- un bac de récupération d'eau comportant une gouttière aménagée dans une partie supérieure du bac de récupération d'eau, la gouttière comportant au moins une première ouverture communiquant avec un réservoir inférieur que comporte le bac de récupération, afin de récupérer l'eau écoulée dans la gouttière,
- un bac de sortie d'eau, prévu au-dessus du bac de récupération d'eau, comportant un ensemble de buses de sortie d'eau et au moins une ouverture aménagée dans une face inférieure du bac de sortie d'eau et orientés vers le bac de récupération d'eau, l'eau en sortie des buses formant un rideau d'eau lors de l'utilisation,
- au moins une colonne d'alimentation du bac de sortie, réalisée dans un matériau translucide afin de se confondre avec le rideau d'eau, lors de l'utilisation, ladite au moins une colonne d'alimentation comportant une première extrémité configurée pour s'insérer dans une deuxième ouverture du bac de récupération d'eau et une deuxième extrémité configurée pour s'insérer dans l'ouverture du bac de sortie d'eau, le matériau de la colonne d'alimentation étant en outre rigide pour soutenir le bac de sortie d'eau au-dessus du bac de récupération,
- une pompe, configurée pour aspirer l'eau écoulée dans le réservoir et injecter cette eau dans la colonne d'alimentation afin de réapprovisionner le bac de sortie en eau.

Ainsi, dans une telle réalisation, les poutres de maintien précitées sont remplacées par une colonne (creuse) qui achemine l'eau depuis un bac de récupération vers un bac de sortie grâce à la coopération de la pompe avec cette colonne. Cette colonne est avantageusement réalisée dans une matière rigide pour soutenir le bac de sortie, et translucide pour se confondre avec le rideau d'eau généré par l'écoulement de l'eau depuis le bac de sortie. Ainsi, la colonne a pour fonctions à la fois :
De soutenir le bac de sortie,
D'acheminer l'eau vers ce dernier,
En étant discrète relativement au regard d'un observateur.

L'invention vise en particulier un kit qui associe un bac de sortie et un bac de récupération à au moins une colonne d'eau. Comme on le verra plus loin, il est alors possible d'emboiter plusieurs bacs de sortie successifs et de façon homologue plusieurs bacs de récupération, en association alors avec plusieurs colonnes rigides translucides respectives, avec un nombre de colonnes suffisant pour soutenir le nombre de bacs de sortie d'eau, une fois emboîtés les uns dans les autres.

Chaque colonne d'alimentation peut être fixée (par exemple emboîtée, par exemple encliquetée ou « clipsée » ci-après) en son extrémité inférieure au bac de récupération et en son extrémité supérieure au bac de sortie d'eau. La pompe, permettant l'acheminement de l'eau récupérée dans le bac de récupération d'eau vers le bac de sortie à travers la colonne, est directement reliée à la colonne d'alimentation. Les bacs de sortie sont aptes à être emboîtés (par clipsage ou autre) entre eux par exemple par une liaison entre une protubérance à tubulure et une cavité positionnées respectivement sur deux bacs de sortie (comme illustré sur le haut de la figure 2 et sur la figure 3). De la même manière, les bacs de récupération d'eau sont aptes à être assemblés par exemple par une liaison de type comportant un évidement intérieur et évidement extérieur (comme illustré sur le bas de la figure 2 et sur la figure 4) qui peuvent être, dans une forme de réalisation, aménagés sur les bacs de récupération d'eau. Ces différents assemblages permettent de créer des kits de tailles et de formes différentes comme on le verra plus loin (comme illustré sur les figures 10 et 11 à titre d'exemples) ou d'être adaptés à plusieurs environnements (par exemple le long d'une baie vitrée en intérieur ou autour d'une piscine en extérieur). L'utilisateur a alors la possibilité de créer son propre kit en fonction de ses besoins ou ses attentes.

Comme illustré sur le bas de la figure 2, le bac de récupération d'eau récupère l'eau écoulée du bac de sortie d'eau positionné au-dessus, l'eau tombant dans la gouttière du bac de récupération. L'eau peut s'écouler à travers une ou plusieurs ouvertures 6 de la gouttière menant au réservoir 12 du bac de récupération. Plusieurs ouvertures peuvent être prévues pour l'écoulement d'eau, permettant d'acheminer l'eau dans le réservoir plus rapidement. Par ailleurs, le bac de récupération d'eau comprend une deuxième ouverture 7 permettant de fixer la colonne d'alimentation 3. De même, cette ouverture 7 peut comprendre un évidement intérieur afin d'y fixer une extrémité de la colonne. Bien entendu, on peut prévoir plusieurs ouvertures pour fixer plusieurs colonnes dans le bac de récupération d'eau 1 permettant ainsi un maintien plus solide du bac de sortie 2 au-dessus du bac de récupération d'eau.

Alternativement, un filetage peut être prévu dans les ouvertures 7 afin d'y visser les extrémités de colonne.

Dans le mode de réalisation présenté à titre d'exemple sur la figure 4, le bac de récupération d'eau 1 peut comprendre alors, en une première face latérale (partie droite de la figure 4), un évidement intérieur 13 et en une deuxième face latérale (partie gauche de la figure 4) un évidement extérieur 14, l'évidement extérieur étant apte à se loger dans l'évidement intérieur d'un deuxième bac de récupération et l'évidement intérieur étant apte à recevoir l'évidement extérieur d'un troisième bac de récupération.

Par exemple, lorsque les bacs de récupération sont rectangulaires et droits comme présenté sur la figure 4, les évidements peuvent être réalisés sur la largeur des bacs afin d'allonger la surface de récupération de l'eau. Alternativement toutefois, les bacs de récupérations peuvent comporter une protubérance en forme de tubulure et une cavité sur les faces latérales du bac, opposées l'une par rapport à l'autre (comme typiquement les bacs de sortie d'eau illustrés sur la figure 3).

Par ailleurs, les bacs de récupération sont, au moins dans une partie supérieure, dans un matériau rigide déformable permettant de se clipser les uns aux autres. Cependant, un matériau plus souple peut être utilisé pour la partie inférieure du bac de récupération (la face inférieure du réservoir 12 comme illustré sur la figure 4) permettant de s'adapter aux irrégularités du sol et de garder le kit droit (typiquement en utilisation extérieure).

Par exemple, ce matériau souple peut être choisi flottant sur de l'eau pour permettre une utilisation en piscine par exemple, permettant au kit de flotter sur l'eau et d'utiliser comme alimentation en eau, l'eau de la piscine.

Concernant le bac de sortie d'eau, ce dernier peut comporter une pluralité de buses de sortie d'eau positionnées sur la surface inférieure du bac de sortie d'eau et dans un même plan. Les buses peuvent être équidistantes les unes par rapport aux autres et réparties sur l'intégralité de la surface afin d'obtenir un rideau d'eau ou réparties seulement en partie sur la surface inférieure du bac permettant par exemple qu'un utilisateur puisse passer sous le bac sans être aspergé.

Les buses peuvent être des trous percés dans l'épaisseur de matière du bac de sortie d'eau laissant l'eau s'écouler vers le bac de sortie en continu ou dans un autre mode de réalisation par exemple, le bac de sortie peut être aménagé de buses connectées permettant d'obtenir différentes formes de jets (typiquement jets entrecoupés, en pointillés ou en gouttes).

Le bac de sortie et le bac de récupération sont de formes homologues (rectangulaires droites mais peuvent, alternativement être polygonaux, angulaires, droits ou courbés).

Par ailleurs, comme illustré sur la figure 3, le bac de sortie d'eau peut comprendre, en ses faces latérales, une protubérance 10 en forme de tubulure d'une part (partie gauche de la figure 3) et une cavité d'autre part (partie droite de la figure 3), la tubulure étant apte à se loger dans la cavité d'un deuxième bac de sortie d'eau et la cavité étant apte à recevoir la tubulure d'un troisième bac de sortie d'eau par exemple.

Ainsi, dans un mode de réalisation de l'invention, le kit comporte au moins des premier et deuxième bacs de sortie, le premier bac de sortie comportant, sur une première face latérale, une cavité et le deuxième bac de sortie comportant, sur une première face latérale, une protubérance en forme de tubulure apte à se loger dans la cavité du premier bac de sortie.

Dans un mode de réalisation de l'invention, le kit peut comporter en outre au moins un troisième bac de sortie, intermédiaire entre le premier et le deuxième bac de sortie, comportant :
- en une première face latérale une protubérance en forme de tubulure apte à se loger dans la cavité du premier bac de sortie, et
- en une deuxième face latérale une cavité apte à recevoir la protubérance en forme de tubulure du deuxième bac de sortie.

Dans un mode de réalisation de l'invention, la première face latérale est opposée à la deuxième face latérale.

Une telle réalisation peut nécessiter plusieurs colonnes d'alimentation en eau afin de maintenir les bacs de sortie d'eau en hauteur, les bacs de sortie étant ainsi stables pour obtenir un écoulement sans perturbations.

La tubulure d'un premier bac peut se loger dans la cavité d'un deuxième bac de sortie de même forme ou de forme différente, permettant de créer des kits de formes originales telles qu'en forme de coeur par exemple (de façon homologue aux formes des bacs de récupération d'eau illustrés sur les figures 5 à 7).

Dans un mode de réalisation de l'invention, le troisième bac de sortie comporte, outre les première et deuxième faces latérales, au moins une troisième face latérale comportant un élément parmi :
- une protubérance en forme de tubulure apte à se loger dans une cavité de bac de sortie, et
- une cavité apte à recevoir une protubérance en forme de tubulure d'un bac de sortie.

Une cavité est montée sur une première face du bac de sortie, cette première face étant opposée à une deuxième face où est montée une protubérance en forme de tubulure par exemple. Cette disposition permet un assemblage « bout à bout » entre une pluralité de bacs de sortie d'eau, la cavité d'un bac de sortie recevant la protubérance d'un autre bac de sortie.

Dans une réalisation, une troisième face latérale d'un bac de sortie peut comporter une protubérance ou une cavité et permettre la connexion d'un quatrième bac de sortie. Le troisième bac de sortie peut être alors de forme triangulaire par exemple permettant de créer des croisements de rideaux d'eau lors de l'écoulement de l'eau à travers les différents bacs de sortie d'eau.

Les bacs de sortie peuvent être en forme de croix, angulaire ou encore de forme générale « V » pour la réalisation de formes préférées.

Dans un mode de réalisation de l'invention, l'un des premier et deuxième bacs de sortie d'eau comporte, sur une deuxième face latérale, opposée à la première face latérale une cloison de fermeture du bac de sortie.

Par exemple, un bac de sortie rectangulaire peut être aménagé en une seule de ces faces latérales afin de recevoir un deuxième bac de sortie en une de ces extrémités et de fermer la ligne d'assemblage des bacs en une deuxième extrémité, opposée à la première. On entend par « fermer », l'arrêt de la circulation de l'eau au sein des bacs.

Des formes particulières pour ces bacs de sortie peuvent être prévues telles qu'une forme en pointe ou une forme de corne par exemple.

Les bacs de sortie sont préférentiellement rigides pour permettre de contenir l'eau en hauteur avant de s'écouler à travers les buses.

Les bacs (de sortie ou de récupération) peuvent être de forme parallélépipédique droite (en forme de rectangle vu de dessus, comme illustré sur la figure 5b) ou courbée (comme illustré sur la figure 5a).

On comprendra ainsi que l'assemblage des bacs deux-à-deux génère une ligne continue comme illustré sur la figure 10 (ici une forme circulaire, elliptique ou oblongue).

Alternativement, on peut prévoir une singularité dans la ligne que crée l'assemblage des bacs (comme le coeur illustré sur la figure 11). Dans ce cas, l'un au moins des bacs présente une forme différente des autres bacs, éventuellement :
- une forme discontinue comme le bac illustré sur l'une des figures 7a et 7d, ou
- telle que ses faces latérales faisant les jonctions avec d'autres bacs ne sont pas des faces opposées, comme dans l'exemple de la figure 7f où deux (ou trois) lignes de bacs peuvent se raccorder à un bac polygonal (triangulaire, carré ou autres) comportant plusieurs faces latérales adjacentes fonctionnelles (avec des raccords de passage d'eau vers d'autres bacs).

La protubérance en forme de tubulure du bac de sortie et du bac de récupération peut être creuse afin de laisser l'eau injectée par la colonne d'alimentation se répartir entre les différents bacs assemblés. Alternativement, les tubulures non fonctionnelles peuvent être bouchées avec un bouchon (en caoutchouc par exemple) dans le cas où aucun deuxième bac n'est assemblé en cette face du bac de récupération.

Par souci d'étanchéité entre les différents bacs (on entend ici entre deux bacs de récupération ou deux bacs de sortie d'eau) un joint souple (typiquement en caoutchouc) peut être prévu et placé entre les deux bacs.

La colonne d'alimentation en eau, réalisée dans un matériau translucide ou transparent, et rigide pour supporter le bac de sortie d'eau (typiquement un polymère par exemple de type plexiglass, verre ou autres) est ici droite et de même forme que celle des jets afin de de confondre avec les jets issus du bac de sortie. La colonne peut être placée par exemple au centre des bacs ou alternativement on peut prévoir au moins deux colonnes sur des côtés respectifs du bac de récupération d'eau.

La colonne peut comporter plusieurs éléments de colonne, s'emboitant les uns dans les autres (par filetage ou par clipsage), afin d'augmenter la hauteur du bac de sortie d'eau par rapport au bac de récupération d'eau.

Alternativement, un système de filetage peut être prévu pour assembler deux éléments de colonne ou un élément de colonne avec un des bacs, la colonne comprenant en une première extrémité un filetage interne et en une deuxième extrémité un filetage externe. Le filetage externe d'un premier élément de colonne est apte à se visser dans le filetage interne d'un deuxième élément de colonne.

La pompe est connectée à la colonne pour aspirer l'eau du réservoir du bac de récupération et l'injecter dans la colonne d'alimentation. L'eau injectée pénètre dans le bac de sortie d'eau et s'écoule à travers les buses par exemple en jets droits en direction des bacs de récupération d'eau. La pompe peut être directement positionnée dans le réservoir 12, permettant de rendre celle-ci invisible aux yeux de l'utilisateur. Ce mode de réalisation permet éventuellement une circulation d'eau en cycle fermé. Le réservoir du bac de récupération peut être au préalable rempli en eau par l'utilisateur, l'eau étant en circulation continue sans alimentation externe. La pompe elle-même peut être alimentée électriquement par un branchement au secteur ou alternativement par des modules photovoltaïques notamment dans une application en environnement extérieur.

Alternativement, une alimentation en eau externe des bacs peut être prévue (par exemple dans un environnement extérieur tel qu'un jardin, où l'utilisateur peut utiliser un tuyau d'arrosage) et branchée sur le bac de récupération d'eau dans une des ouvertures. Cette circulation avec une alimentation externe en eau, permet une alimentation en eau continue quand des éléments extérieurs tels que le vent peuvent perturber la direction des jets d'eau et créer des pertes d'eau.

Les bacs de récupération d'eau peuvent avoir en outre une forme courbée avec la courbure comme illustrée sur la figure 9 afin de s'élever du sol et former une ouverture libre permettant à l'utilisateur de passer sans être aspergé. Les bacs de récupération peuvent alors être montés à la verticale par exemple afin de créer un tel « passage » permettant l'écoulement de l'eau uniquement au-dessus et sur les côtés du passage. Des éléments de forme carrée et rectangulaire sont utilisés pour les passages à angles droits par exemple. On peut utiliser des éléments circulaires et obliques afin de créer des passages arrondis (figures 9a, 9b).

Ainsi, dans une telle réalisation, le troisième bac de récupération intermédiaire, précité, au moins, est conformé pour être surélevé par rapport à l'un au moins des premier et deuxième bacs (qui sont sur les côtés) afin de générer un passage sans écoulement d'eau sous ce troisième bac. Une telle réalisation est avantageuse pour des dispositifs de type fontaine d'agrément, mais aussi pour réaliser par exemple des travaux d'entretien de fontaines préexistantes (de ville ou autre), ce passage permettant alors à des ouvriers de tester les jets d'eau et de passer sous ces derniers sans être aspergés. Ainsi, dans un tel cas, le troisième bac intermédiaire (ou les bacs intermédiaires successifs) peut être conformé pour créer ce passage, et par exemple peut être courbé sur sa longueur à cet effet, comme illustré sur la figure 9b. Une telle caractéristique est avantageuse en tant que telle, indépendamment du cadre d'une fontaine d'agrément, et peut éventuellement faire l'objet, en tant que telle, d'une protection séparée.

Les bacs de sortie d'eau peuvent alternativement être par exemple équipés de capteurs de présence permettant de couper l'écoulement de l'eau lorsque l'utilisateur se présente devant le rideau d'eau.

Il convient de noter qu'un bac de récupération peut comporter comme illustré sur la figure 5a, outre les première et deuxième faces latérales, au moins une troisième face latérale comportant un élément parmi :
- une protubérance en forme de tubulure apte à se loger dans une cavité de bac de récupération, et
- une cavité apte à recevoir une protubérance en forme de tubulure d'un bac de récupération.

La protubérance et la cavité étant positionnées au niveau des réservoirs des bacs de récupération (on entend ici la partie basse des bacs de récupération d'eau) permettant l'écoulement de l'eau entre les différents bacs connectés par cette troisième face latérale, la protubérance étant creuse.

Une telle réalisation permet typiquement d'agrandir la surface de récupération d'eau (notamment en extérieur en cas de vent).

Dans un mode de réalisation de l'invention, l'un au moins des premier et deuxième bacs de récupération d'eau comporte, sur une deuxième face latérale opposée à la première face latérale, une cloison de fermeture du bac de récupération d'eau.

Dans un mode de réalisation de l'invention, la colonne d'alimentation est réalisée d'une pluralité de segments comportant :
- un premier segment comprenant en au moins une extrémité un évidement intérieur de matière, et
- un deuxième segment comprenant en au moins une extrémité un évidement extérieur de matière, apte à se loger dans l'évidement intérieur du premier segment.

Les différents éléments de colonne s'emboitent les uns dans les autres afin d'augmenter la hauteur du bac de sortie d'eau par rapport au bac de récupération d'eau, et par conséquent de s'adapter à l'environnement où le kit est installé.

Dans un mode de réalisation de l'invention, la colonne d'alimentation comporte au moins un troisième segment, intermédiaire entre le premier et le deuxième segment, comportant :
- en une première extrémité un évidement extérieur apte à se loger dans l'évidement intérieur du premier segment, et
- en une deuxième extrémité un évidement intérieur apte à recevoir l'évidement extérieur du deuxième segment.

Dans un mode de réalisation de l'invention, le kit comporte en outre:
- un régulateur de débit étant agencé pour augmenter le débit d'eau depuis une arrivée d'eau, en cas de détection d'une pression dans le bac de sortie inférieure à un seuil prédéterminé,
- un manomètre coopérant avec le régulateur de débit pour mesurer une pression dans un bac de sortie d'eau.

Le manomètre peut être placé dans le bac de sortie d'eau ou en sortie de colonne d'alimentation, permettant de mesurer la pression de l'eau arrivant de la colonne d'alimentation ou dans le bac de sortie. Dans le cas où la pression du bac de sortie d'eau, mesurée par le manomètre, est inférieure à un seuil défini (ce seuil peut être défini afin d'obtenir un écoulement d'eau continu par exemple), le régulateur de débit augmente le débit d'eau en commandant l'alimentation en eau branchée sur le bac de récupération d'eau afin de revenir au seuil minimum.

Dans un mode de réalisation de l'invention, le régulateur de débit est conformé pour couper l'alimentation en eau des buses cycliquement, et provoquer un jet interrompu cycliquement en sortie de chaque buse.

Dans un mode de réalisation alternatif ou complémentaire, le kit comporte, en chaque sortie de buse du bac de sortie, au moins un clapet vers l'extérieur, lié à une charnière et rappelé par un ressort.

Le bac de sortie d'eau comporte une multitude de buses laissant l'eau s'écouler à travers. Les buses sont composées de plusieurs clapets reliés par une charnière au bac de sortie sur la face extérieure des clapets et du bac de sortie. Les clapets des buses sont également rattachés au bac par un ressort placé sur la face inférieure de chaque clapet et rattachés à la face intérieure du bac. La pression de l'eau dans le bac de sortie permet l'ouverture des clapets lors de l'écoulement de l'eau (les buses étant en position ouverte), les clapets revenant à leur position initiale (c'est-à-dire buse en position fermée) lorsque la pression de l'eau devient insuffisante, ce qui crée ainsi des jets d'eau interrompus par cycles formant des segments ou des gouttes.

Ainsi, dans ce mode de réalisation, le régulateur de débit est formé par lesdits clapets, en coopération avec l'arrivée d'eau, et :
- Une pression supérieure à un seuil de l'eau issue de la colonne d'alimentation dans le bac de sortie provoque une ouverture des clapets, et
- Après l'ouverture des clapets, la libération d'eau depuis le bac de sortie génère une baisse de pression d'eau dans le bac de sortie et engendre une fermeture des clapets.

Dans un mode de réalisation de l'invention, le kit comporte un anémomètre pour identifier une direction et une force de vent et augmenter alors le débit d'eau.

Dans une réalisation moins sophistiquée, le dispositif peut comporter simplement au moins un capteur pour détecter une présence de vent et interrompre au moins cycliquement le jet d'eau en fonction d'une force du vent en segments d'eau successifs ou gouttes.

Plus généralement, on peut prévoir un capteur de déplacement d'air (dû au vent ou, par exemple, simplement à l'intérieur d'une salle du fait de la mise en marche d'un ventilateur ou autre) et, si la force du déplacement d'air détecté est supérieure à un seuil, le fonctionnement de la pompe peut être interrompu complètement de manière à ne pas risquer d'asperger par exemple des utilisateurs à proximité de, ou sous, la fontaine.

D'autres caractéristiques, détails et avantages apparaîtront à la lecture de la description détaillée ci-après, et à l'analyse des dessins annexés, sur lesquels :
**Fig. 1**
   [Fig. 1] représente un mode de réalisation de kit de jet d'eau pour agrément, au sens de l'invention, en opération.
**Fig. 2**
   [Fig. 2] représente une vue éclatée du kit de jet d'eau.
**Fig. 3**
   [Fig. 3] représente un bac de sortie d'eau.
**Fig. 4**
   [Fig. 4] représente un bac de récupération d'eau.
**Fig. 5a**
   [Fig. 5a] représente un bac de sortie et de récupération d'eau courbés de différentes longueurs.
**Fig. 5b**
   [Fig. 5b] représente un bac de sortie et de récupération d'eau rectilignes de différentes longueurs.
**Fig. 6a**
   [Fig. 6a] représente l'assemblage de deux bacs de sortie identiques par des faces latérales opposées dans un mode de réalisation.
**Fig. 6b**
   [Fig. 6b] représente l'assemblage de deux bacs de sortie identiques par des faces latérales homologues dans un mode de réalisation.
**Fig. 6c**
   [Fig. 6c] représente l'assemblage de deux bacs de récupération identiques dans un mode de réalisation.
**Fig. 7a à 7g**
   [Fig. 7a] à [Fig. 7g] illustrent un bac de sortie et un bac de récupération, homologues, de différentes formes.
**Fig. 8a**
   [Fig. 8a] illustre une buse de la tête de jet d'eau dans un mode de réalisation.
**Fig. 8b**
   [Fig. 8b] représente une coupe horizontale de la buse.
**Fig. 8c**
   [Fig. 8c] représente une coupe horizontale de la buse en fonctionnement.
**Fig. 9a et 9b**
   [Fig. 9a] et [Fig.9b] représentent des bacs de récupération assemblés afin de créer un passage permettant de traverser le rideau d'eau.
**Fig. 10**
   [Fig. 10] représente un mode de réalisation du kit de jet d'eau.
**Fig. 11**
   [Fig. 11] représente un deuxième mode de réalisation du kit de jet d'eau.

La figure 1 représente un kit de jet d'eau. Ce kit comporte :
- un bac de récupération d'eau 1,
- un bac de sortie d'eau 2,
- une colonne d'alimentation 3,
- une pompe 4,
- des buses 5,
- une ouverture de récupération d'eau 6,
- une ouverture 7 apte à recevoir la colonne 3 sur la face supérieure du bac de récupération d'eau 1,
- une ouverture 8 apte à recevoir la colonne 3 sur la face inférieure du bac de sortie d'eau 2,
- un réservoir 12, et
- une gouttière 18.

En particulier, la colonne 3 comporte en une extrémité inférieure apte à s'enficher en force dans l'ouverture 7 du bac de récupération 1, préférentiellement jusqu'à une tubulure 40 de diamètre plus grand 40 reliée à la pompe 4. Par exemple l'ouverture 7 et la tubulure de sortie 40 de la pompe 4 peuvent être de diamètre supérieur à celui de la colonne 3 ou cette dernière 3 peut comporter un évidement extérieur de matière pour être emboîtée à travers l'ouverture 7 jusqu'à la tubulure 40. La pompe 4 comporte une autre tubulure débouchant librement dans le fond du réservoir 12 pour aspirer l'eau du fond du réservoir et la réinjecter dans la tubulure de sortie 40 recevant la colonne 3. En outre, une extrémité supérieure de la colonne 3 peut s'enficher en force dans une ouverture 8 du bac de sortie d'eau afin de l'alimenter en eau. Par exemple, cette deuxième extrémité supérieure peut comporter un évidement extérieur de matière pour s'enficher dans l'ouverture 8 du bac de sortie 2.

Dans l'exemple de la figure 1, le bac de sortie 2 et le bac de récupération 1 sont de forme rectangulaire et maintenus l'un au-dessus de l'autre par la colonne 3 qui peut se situer au centre des bacs ou être décalée horizontalement par rapport aux centres des bacs comme illustré à titre d'exemple sur la figure 2, en prévoyant éventuellement une deuxième colonne 3 (non représentée) située symétriquement, de façon à assurer un maintien stable du bac de sortie d'eau.

Le bac de sortie d'eau 2 comporte une pluralité de buses 5 sur sa face inférieure générant un rideau d'eau lors de l'écoulement de l'eau à travers les buses 5 dans lequel se confond la colonne 3 (laquelle étant transparente ou translucide). Les buses sont réparties sur toute la surface de la face inférieure, équidistantes les unes par rapport aux autres, du bac de sortie 2. Dans une variante, les buses peuvent être réparties le long d'une arête seulement du bac 2, à proximité d'une cloison latérale, ou encore même sur une cloison latérale et pas sur la face inférieure de manière à donner un effet de dôme au rideau d'eau tombant du bac de sortie 2.

L'eau, en tombant du bac de sortie 2, atteint la gouttière 18 du bac de récupération d'eau 1, et cette gouttière 18 comporte ici au moins un trou 6 dans sa face inférieure pour récupérer l'eau de la gouttière dans le réservoir 12 sous-jacent. Une telle réalisation permet de filtrer l'eau d'éventuels débris ou poussière qui se poseraient sur la gouttière 18. Par ailleurs, le réservoir 12 contient la pompe 4 placée à l'entrée de la colonne 3, laissant la pompe invisible aux yeux de l'utilisateur.

Le kit est alimenté en eau en remplissant le réservoir 12 au préalable ou en branchant une arrivée d'eau supplémentaire par exemple via l'une des ouvertures 6 du bac de récupération d'eau 1 par exemple, en utilisant par exemple un tuyau d'arrosage quand le kit est placé en extérieur.

La figure 2 montre comment s'emboîtent les différents éléments (bacs de sortie 2, bacs de récupération 1, colonne 3) d'un kit de jet d'eau au sens de l'invention, comportant alors plus d'un bac de sortie 2 ou de récupération 1. Comme visible sur la figure 3, les bacs de sortie 2 comportent en une première face latérale (à gauche de la figure 3), une protubérance 10 en forme de tubulure creuse (recouverte éventuellement par un joint de caoutchouc) et en une deuxième face latérale opposée (à droite de la figure 3), une cavité 20 pour recevoir la tubulure 10 d'un autre bac 2. En référence à la figure 2 à nouveau, la protubérance du bac central s'insère dans la cavité du premier bac. La cavité du bac central reçoit la protubérance du deuxième bac en sa face latérale opposée. L'assemblage des trois bacs de sortie 2 d'eau forme alors une unité rectiligne créant un rideau d'eau.

La face supérieure du bac de sortie 2 est fermée. Le bac de sortie 2 peut comporter en outre au moins un bouchon 11 permettant la fermeture de protubérances à tubulure dans le cas où aucun assemblage avec un autre bac de sortie n'est réalisé.

En référence maintenant à la figure 4, les bacs de récupération d'eau 1 comportent en une première extrémité latérale un évidement extérieur 14 et en une deuxième extrémité latérale opposée un évidement intérieur 13. L'évidement extérieur 14 d'un central de récupération 1 vient se loger dans l'évidement intérieur 13 d'un autre bac de récupération d'eau comme illustré sur la figure 2, en formant là encore une unité rectiligne homologue pour recevoir le rideau d'eau.

La colonne 3 peut être composée comme illustré sur la figure 2 de plusieurs éléments de colonne. Le premier élément de colonne s'insère en une première extrémité dans le bac central de récupération 1 (ici au centre du bac dans l'exemple illustré) et en une deuxième extrémité dans un deuxième élément de colonne. Plusieurs éléments de colonne peuvent être assemblés et un dernier élément de colonne vient s'insérer dans une ouverture du bac de sortie 2. L'assemblage des éléments de colonne permet d'acheminer l'eau de puis l'ouverture 7 du bac de récupération 1 jusqu'à l'ouverture 8 du bac de sortie.

Les figures 5a à c, représentent des bacs de sortie d'eau 2 et bac de récupération 1 sous différentes formes et longueurs, lesquels bacs peuvent être :
- courbés (comme illustré sur la figure 5a),
- rectangulaires rectilignes (comme illustré sur la figure 5b), allant du rectangle au carré selon la longueur choisie du bac.

Les figures 6a à c présentent différents modes d'assemblage de bacs.

La figure 6a présente l'assemblage de deux bacs courbés de sortie 2. Le premier bac de sortie 2 comporte une protubérance sur une de ses faces latérales (dans le cas présenté, la face latérale correspond au côté représentant la largeur du bac), venant s'insérer dans la cavité d'un deuxième bac de sortie 2 sur une de ses faces latérales. Ce mode de réalisation permet d'allonger le rideau d'eau.

La figure 6b présente un deuxième mode d'assemblage de deux bacs courbés de sortie 2. Le premier bac de sortie 2 comprend une protubérance sur la longueur interne du premier bac de sortie 2, venant s'insérer dans la cavité d'un deuxième bac de sortie 2 (présente sur sa longueur externe). Ce mode de réalisation permet d'élargir le rideau d'eau.

La figure 6c présente un mode d'assemblage de deux bacs courbés de récupération d'eau 1. Le premier bac de récupération 2 comprend en une première face latérale un évidement extérieur (face correspondant à une largeur du bac) venant se loger dans l'évidement intérieur du deuxième bac de récupération 2.

La figure 7a représente un bac de sortie et de récupération d'eau formant un angle à 90 degrés afin de former un rideau d'eau perpendiculaire.

La figure 7b représente un bac de sortie et de récupération d'eau de forme similaire à un « U » permettant la création de kit de forme ovale pointu.

La figure 7c représente un bac de sortie et de récupération d'eau de forme similaire à un « v » permettant la création de kit en forme de coeur comme illustré sur la figure 11.

La figure 7d représente un bac de sortie et de récupération d'eau en forme de croix permettant l'assemblage de 4 éléments en chacune de ces extrémités.

La figure 7e représente un bac de sortie et de récupération d'eau se positionnant typiquement en fin de ligne de bacs. La figure 7g représente une variante de forme de bac de sortie et de récupération d'eau se positionnant en fin de ligne de bacs.

La figure 7f représente un bac de sortie et de récupération d'eau en forme de triangle permettant l'assemblage de trois bacs, chaque bac étant relié à une face du triangle.

La figure 8a représente une buse 5 de sortie d'eau du bac de sortie 2. La buse 5 comprend ici plusieurs clapets 15 reliés au bac de sortie 2 des charnières 16 respectives, la charnière 16 permettant le battement du clapet 15 quand l'eau sort de la buse 5. Par ailleurs, comme illustré sur la figure 8b représentant une coupe horizontale d'une buse 5 dans un mode de fonctionnement, le clapet 15 est retenu de l'intérieur par un ressort 17 fixé sur la face intérieure du clapet 15, d'une part, et au bac de sortie 2, d'autre part.

Dans la réalisation ou l'arrivée d'eau n'est pas activée (telle qu'illustrée figure 8b), les buses 5 sont en position fermée. Les clapets 15 sont rabattus. Les ressorts 17 sont relativement détendus, ne laissant pas d'eau s'écouler à travers les buses 5. Dans la réalisation où l'arrivée d'eau est activée (telle qu'illustrée sur la figure 8c), la pression dans le bac de sortie 2 augmente et pousse sur les clapets 15 jusqu'à ce que ces derniers 15 passent en position ouverte. Les ressorts 17 se tendent par la pression d'eau dans le bac 2, si bien que lorsque la pression dans le bac 2 redevient inférieure à un seuil, le rappel des ressorts fait fermer les clapets à nouveau. Une telle réalisation permet un jet intermittent, par gouttes ou segments d'eau.

Les figures 9a et 9b présentent un mode de réalisation de bacs de récupération d'eau circulaires assemblés par leurs faces latérales (comme illustré sur la figure 9b) afin de former un passage permettant à un utilisateur de traverser le rideau d'eau sans être aspergé (comme illustré sur la figure 9a). L'eau s'écoule le long des gouttières au dessus du passage pour finir dans les bacs de récupération au sol, sur les côtés.

La figure 10 présente un mode de réalisation ou le kit a été assemblé en forme circulaire ou ovale, avec un diamètre suffisant pour réaliser une colonnade d'eau autour d'un espace de dimensions permettant d'accueillir plusieurs personnes, voire de placer du mobilier MOB.

La figure 11 présente un mode de réalisation du kit formant ici un coeur pour illustrer différentes formes possibles du kit grâce à l'utilisation de formes de bacs spécifiques (comme illustré sur les figures 7a à 7g).

Bien entendu, la présente invention ne se limite pas aux formes de réalisation présentées à titre d'exemples ci-dessus mais s'étend à d'autres variantes, tant qu'il ne s'écarte pas de la portée de la présente invention telle que définie par les revendications jointes

Par exemple les formes réalisées dans l'assemblage de kit peuvent être multiples.

Les éléments peuvent être emboîtés les un aux autres par différents moyens autres que ceux décrits ci-avant (coopération protubérance - cavité, évidements intérieur - extérieur, filetage, etc.), tant qu'il ne s'écarte pas de la portée de la présente invention telle que définie par les revendications jointes.

## Revendications

1. Kit de jet d'eau pour agrément, **caractérisé en ce qu'**il comporte au moins :
- un bac (1) de récupération d'eau comportant une gouttière (18) aménagée dans une partie supérieure du bac de récupération d'eau, la gouttière comportant au moins une première ouverture communiquant avec un réservoir inférieur (12) que comporte le bac de récupération (1), afin de récupérer l'eau écoulée dans la gouttière (18),
- un bac de sortie d'eau (2), prévu au-dessus du bac de récupération d'eau (1), comportant un ensemble de buses (5) de sortie d'eau et au moins une ouverture (8) aménagée dans une face inférieure du bac de sortie d'eau et orientés vers le bac de récupération d'eau, l'eau en sortie des buses formant un rideau d'eau (JET) lors de l'utilisation,
- au moins une colonne (3) d'alimentation du bac de sortie, réalisée dans un matériau translucide afin de se confondre avec le rideau d'eau, lors de l'utilisation, ladite au moins une colonne d'alimentation (3) comportant une première extrémité configurée pour s'insérer dans une deuxième ouverture (7) du bac de récupération d'eau (1) et une deuxième extrémité configurée pour s'insérer dans l'ouverture (8) du bac de sortie d'eau (2), le matériau de la colonne (3) d'alimentation étant en outre rigide pour soutenir le bac de sortie d'eau au-dessus du bac de récupération,
- une pompe (4), configurée pour aspirer l'eau écoulée dans le réservoir et injecter cette eau dans la colonne d'alimentation (3) afin de réapprovisionner le bac de sortie en eau (2).

2. Kit selon la revendication 1, **caractérisé en ce qu'**il comporte au moins des premier et deuxième bacs de sortie (2), le premier bac de sortie comportant, sur une première face latérale, une cavité (20) et le deuxième bac de sortie comportant, sur une première face latérale, une protubérance (10) en forme de tubulure apte à se loger dans la cavité du premier bac de sortie.

3. Kit selon la revendication 2, **caractérisé en ce qu'**il comporte au moins un troisième bac de sortie, intermédiaire entre le premier et le deuxième bac de sortie, comportant :
- en une première face latérale une protubérance en forme de tubulure apte à se loger dans la cavité du premier bac de sortie, et
- en une deuxième face latérale une cavité apte à recevoir la protubérance en forme de tubulure du deuxième bac de sortie.

4. Kit selon la revendication 3, **caractérisé en ce que** la première face latérale est opposée à la deuxième face latérale.

5. Kit selon l'une des revendications 3 et 4, **caractérisé en ce que** le troisième bac de sortie comporte, outre les première et deuxième faces latérales, au moins une troisième face latérale comportant un élément parmi :
- une protubérance en forme de tubulure apte à se loger dans une cavité de bac de sortie, et
- une cavité (9) apte à recevoir une protubérance en forme de tubulure d'un bac de sortie.

6. Kit selon l'une des revendications 2 à 5, **caractérisé en ce que** l'un au moins des premier et deuxième bacs de sortie d'eau comporte, sur une deuxième face latérale, opposée à la première face latérale une cloison de fermeture du bac de sortie.

7. Kit selon l'une des revendications précédentes, **caractérisé en ce qu'**il comporte au moins des premier et deuxième bacs de récupération d'eau (1), le premier bac de récupération comportant, sur une première face latérale, un évidement intérieur de matière (13), et le deuxième bac de récupération comportant, sur une première face latérale, un évidement extérieur de matière (14) apte à se loger dans l'évidement intérieur du premier bac de récupération.

8. Kit selon la revendication 7, **caractérisé en ce qu'**il comporte au moins un troisième bac de récupération, intermédiaire entre le premier et le deuxième bac de récupération, comportant :
- en une première face latérale un évidement extérieur apte à se loger dans l'évidement intérieur du premier bac de récupération, et
- en une deuxième face latérale un évidement intérieur apte à recevoir l'évidement extérieur du deuxième bac de récupération.

9. Kit selon la revendication 8, **caractérisé en ce que** la première face latérale est opposée à la deuxième face latérale.

10. Kit selon la revendication 9, **caractérisé en ce que** le troisième bac de récupération, au moins, est conformé pour être surélevé par rapport à l'un au moins des premier et deuxième bacs pour générer un passage sans écoulement d'eau sous le troisième bac.

11. Kit selon l'une des revendications 7 et 8, **caractérisé en ce que** le troisième bac de récupération comporte, outre les première et deuxième faces latérales, au moins une troisième face latérale (fig.5a, fig.6b) comportant un élément parmi :
- une protubérance en forme de tubulure apte à se loger dans une cavité de bac de récupération, et
- une cavité apte à recevoir une protubérance en forme de tubulure d'un bac de récupération.

12. Kit selon la revendication 7, **caractérisé en ce que** l'un au moins des premier et deuxième bacs de récupération d'eau comporte, sur une deuxième face latérale opposée à la première face latérale, une cloison de fermeture du bac de récupération d'eau.

13. Kit selon l'une des revendications précédentes, **caractérisé en ce que** la colonne d'alimentation est réalisée d'une pluralité de segments comportant :
- un premier segment comprenant en au moins une extrémité un évidement intérieur de matière, et
- un deuxième segment comprenant en au moins une extrémité un évidement extérieur de matière, apte à se loger dans l'évidement intérieur du premier segment.

14. Kit selon la revendication 13, **caractérisé en ce que** la colonne d'alimentation comporte au moins un troisième segment, intermédiaire entre le premier et le deuxième segment, comportant :
- en une première extrémité un évidement extérieur apte à se loger dans l'évidement intérieur du premier segment, et
- en une deuxième extrémité un évidement intérieur apte à recevoir l'évidement extérieur du deuxième segment.

15. Kit selon l'une des revendications précédentes, **caractérisé en ce qu'**il comporte en outre:
- un régulateur (P) de débit étant agencé pour augmenter le débit d'eau depuis une arrivée d'eau, en cas de détection d'une pression dans le bac de sortie inférieure à un seuil prédéterminé,
- un manomètre coopérant avec le régulateur de débit pour mesurer une pression dans un bac de sortie d'eau.

16. Kit selon l'une la revendication 15, **caractérisé en ce que** le régulateur de débit est conformé pour couper l'alimentation en eau des buses cycliquement, et provoquer un jet interrompu cycliquement en sortie de chaque buse.

17. Kit selon l'une des revendications précédentes, **caractérisé en ce qu'**il comporte, en chaque sortie de buse du bac de sortie, au moins un clapet (15,16) vers l'extérieur, lié à une charnière et rappelé par un ressort.

18. Kit selon la revendication 17, prise en combinaison avec la revendication 16, **caractérisé en ce que** le régulateur de débit est formé par lesdits clapets, en coopération avec l'arrivée d'eau, et **en ce que** :
- Une pression supérieure à un seuil de l'eau issue de la colonne d'alimentation dans le bac de sortie provoque une ouverture des clapets, et
- Après l'ouverture des clapets, la libération d'eau depuis le bac de sortie génère une baisse de pression d'eau dans le bac de sortie et engendre une fermeture des clapets.

19. Kit selon l'une des revendications précédentes, **caractérisé en ce qu'**il comporte un anémomètre pour identifier une direction et une force de vent et augmenter le débit d'eau.

20. Kit selon l'une des revendications précédentes, **caractérisé en ce qu'**il comporte au moins un capteur pour détecter une présence de vent et interrompre au moins cycliquement le jet d'eau en fonction d'une force du vent en segments d'eau successifs ou gouttes.

21. Kit selon l'une des revendications précédentes, **caractérisé en ce qu'**il comporte un capteur pour détecter un déplacement d'air, et interrompre complètement la pompe, en cas de détection d'une force du déplacement d'air supérieure à un seuil.

## Patentansprüche

1. Wasserstrahlkit für Freizeitzwecke, **dadurch gekennzeichnet, dass** es mindestens aufweist:
- eine Wasserwiedergewinnungswanne (1), die eine in einem oberen Teil der Wasserwiedergewinnungswanne angeordnete Rinne (18) aufweist, wobei die Rinne mindestens eine erste Öffnung aufweist, die mit einem unteren Behälter (12), den die Wiedergewinnungswanne (1) aufweist, in Verbindung steht, um das in die Rinne (18) geflossene Wasser wiederzugewinnen,
- eine oberhalb der Wasserwiedergewinnungswanne (1) vorgesehene Wasseraustrittswanne (2), die mehrere Wasseraustrittsdüsen (5) und mindestens eine Öffnung (8) aufweist, die in einer unteren Fläche der Wasseraustrittswanne angeordnet ist und zu der Wasserwiedergewinnungswanne hin orientiert ist, wobei in Gebrauch das Wasser an den Austrittsdüsen einen Wasservorhang (JET) bildet,
- mindestens eine Austrittswanne-Beschickungssäule (3), die aus einem lichtdurchlässigen Material besteht, um in Gebrauch mit dem Wasservorhang zu verschmelzen, wobei die mindestens eine Beschickungssäule (3) ein erstes Ende, das zum Einstecken in eine zweite Öffnung (7) der Wasserwiedergewinnungswanne (1) konfiguriert ist, und ein zweites Ende, das zum Einstecken in die Öffnung (8) der Wasseraustrittswanne (2) konfiguriert ist, aufweist, wobei das Material der Beschickungssäule (3) ferner steif ist, um die Wasseraustrittswanne oberhalb der Wiedergewinnungswanne zu tragen,
- eine Pumpe (4), die konfiguriert ist, um das in den Behälter geflossene Wasser anzusaugen und dieses Wasser in die Beschickungssäule (3) einzuspeisen, um die Wasseraustrittswanne wieder mit Wasser (2) zu versorgen.

2. Kit nach Anspruch 1, **dadurch gekennzeichnet, dass** es mindestens eine erste und eine zweite Austrittswanne (2) aufweist, wobei die erste Austrittswanne an einer ersten Seitenfläche einen Hohlraum (20) aufweist und die zweite Austrittswanne an einer ersten Seitenfläche einen röhrenförmigen Vorsprung (10) aufweist, der geeignet ist, in den Hohlraum der ersten Austrittswanne eingesetzt zu werden.

3. Kit nach Anspruch 2, **dadurch gekennzeichnet, dass** es zwischen der ersten und der zweiten Austrittswanne mindestens eine dritte Austrittswanne aufweist, die aufweist:
- an einer ersten Seitenfläche einen röhrenförmigen Vorsprung, der zur Einsetzung in den Hohlraum der ersten Austrittswanne geeignet ist, und
- an einer zweiten Seitenfläche einen Hohlraum, der zur Aufnahme des röhrenförmigen Vorsprungs der zweiten Austrittswanne geeignet ist.

4. Kit nach Anspruch 3, **dadurch gekennzeichnet, dass** die erste Seitenfläche gegenüber der zweiten Seitenfläche ist.

5. Kit nach einem der Ansprüche 3 und 4, **dadurch gekennzeichnet, dass** die dritte Austrittswanne zusätzlich zu der ersten und zweiten Seitenfläche mindestens eine dritte Seitenfläche aufweist, die eines der folgenden Elemente aufweist:
- einen röhrenförmigen Vorsprung, der zur Einsetzung in einen Hohlraum einer Austrittswanne geeignet ist, und
- einen Hohlraum (9), der zur Aufnahme eines röhrenförmigen Vorsprungs einer Austrittswanne geeignet ist.

6. Kit nach einem der Ansprüche 2 bis 5, **dadurch gekennzeichnet, dass** die erste und/oder die zweite Wasseraustrittswanne an einer der ersten Seitenfläche gegenüberliegenden zweiten Seitenfläche eine Wand zum Schließen der Austrittswanne aufweist.

7. Kit nach einem der vorstehenden Ansprüche, **dadurch gekennzeichnet, dass** es mindestens eine erste und eine zweite Wasserwiedergewinnungswanne (1) aufweist, wobei die erste Wiedergewinnungswanne an einer ersten Seitenfläche eine innere Materialaussparung (13) aufweist und die zweite Wiedergewinnungswanne an einer ersten Seitenfläche eine äußere Materialaussparung (14) aufweist, die zur Einsetzung in die innere Aussparung der ersten Wiedergewinnungswanne geeignet ist.

8. Kit nach Anspruch 7, **dadurch gekennzeichnet, dass** es zwischen der ersten und der zweiten Wiedergewinnungswanne mindestens eine dritte Wiedergewinnungswanne aufweist, die aufweist:
- an einer ersten Seitenfläche eine äußere Aussparung, die zur Einsetzung in die innere Aussparung der ersten Wiedergewinnungswanne geeignet ist, und
- an einer zweiten Seitenfläche eine innere Aussparung, die zur Aufnahme der äußeren Aussparung der zweiten Wiedergewinnungswanne geeignet ist.

9. Kit nach Anspruch 8, **dadurch gekennzeichnet, dass** die erste Seitenfläche gegenüber der zweiten Seitenfläche ist.

10. Kit nach Anspruch 9, **dadurch gekennzeichnet, dass** die dritte Wiedergewinnungswanne mindestens gestaltet ist, um bezüglich der ersten und/oder zweiten Wiedergewinnungswanne erhöht zu sein, um unterhalb der dritten Wanne einen Durchgang ohne Wasserfluss zu erzeugen.

11. Kit nach einem der Ansprüche 7 und 8, **dadurch gekennzeichnet, dass** die dritte Wiedergewinnungswanne zusätzlich zu der ersten und zweiten Seitenfläche mindestens eine dritte Seitenfläche (Fig. 5a, Fig. 6b) aufweist, die eines der folgenden Elemente aufweist:
- einen röhrenförmigen Vorsprung, der zur Einsetzung in einen Hohlraum einer Wiedergewinnungswanne geeignet ist, und
- einen Hohlraum, der zur Aufnahme eines röhrenförmigen Vorsprungs einer Wiedergewinnungswanne geeignet ist.

12. Kit nach Anspruch 7, **dadurch gekennzeichnet, dass** die erste und/oder die zweite Wasserwiedergewinnungswanne an einer der ersten Seitenfläche gegenüberliegenden zweiten Seitenfläche eine Wand zum Verschließen der Wasserwiedergewinnungswanne aufweist.

13. Kit nach einem der vorstehenden Ansprüche, **dadurch gekennzeichnet, dass** die Beschickungssäule aus mehreren Segmenten besteht, aufweisend:
- ein erstes Segment, das an mindestens einem Ende eine innere Materialaussparung aufweist, und
- ein zweites Segment, das an mindestens einem Ende eine äußere Materialaussparung aufweist, die zur Einsetzung in die innere Aussparung des ersten Segments geeignet ist.

14. Kit nach Anspruch 13, **dadurch gekennzeichnet, dass** die Beschickungssäule zwischen dem ersten und dem zweiten Segment mindestens ein drittes Segment aufweist, das aufweist:
- an einem ersten Ende eine äußere Aussparung, die zur Einsetzung in die innere Aussparung des ersten Segments geeignet ist, und
- an einem zweiten Ende eine innere Aussparung, die zur Aufnahme der äußeren Aussparung des zweiten Segments geeignet ist.

15. Kit nach einem der vorstehenden Ansprüche, **dadurch gekennzeichnet, dass** es ferner aufweist:
- einen Durchflussregler (P), der eingerichtet ist, um im Falle einer Detektion eines Drucks in der Austrittswanne, der unterhalb einer vorgegebenen Schwelle ist, den Wasserdurchfluss von einem Wasserzulauf aus zu erhöhen,
- ein Manometer, das mit dem Durchflussregler zusammenarbeitet, um einen Druck in der Wasseraustrittswanne zu messen.

16. Kit nach Anspruch 15, **dadurch gekennzeichnet, dass** der Durchflussregler angepasst ist, um die Beschickung der Düsen mit Wasser zyklisch zu sperren und am Ausgang jeder Düse einen zyklisch unterbrochenen Strahl hervorzurufen.

17. Kit nach einem der vorstehenden Ansprüche, **dadurch gekennzeichnet, dass** es an jedem Düsenausgang der Austrittswanne mindestens eine Klappe (15, 16) nach außen aufweist, die mit einem Scharnier verbunden ist und von einer Feder zurückgesetzt wird.

18. Kit nach Anspruch 17, genommen in Kombination mit Anspruch 16, **dadurch gekennzeichnet, dass** der Durchflussregler von den Klappen in Zusammenwirken mit dem Wasserzulauf gebildet wird, und dadurch, dass:
- ein Druck des aus der Beschickungssäule in die Austrittswanne ausgegebenen Wassers, der höher als eine Schwelle ist, ein Öffnen der Klappen hervorruft, und
- nach Öffnen der Klappen die Freisetzung von Wasser aus der Austrittswanne eine Wasserdruckerniedrigung in der Austrittswanne erzeugt und zu einem Schließen der Klappen führt.

19. Kit nach einem der vorstehenden Ansprüche, **dadurch gekennzeichnet, dass** es ein Anemometer aufweist, um eine Windrichtung und eine Windstärke zu identifizieren und den Wasserdurchfluss zu erhöhen.

20. Kit nach einem der vorstehenden Ansprüche, **dadurch gekennzeichnet, dass** es mindestens einen Sensor aufweist, um Auftreten von Wind zu detektieren und den Wasserstrahl als Funktion einer Windstärke in aufeinanderfolgende Wassersegmente oder Tropfen zumindest zyklisch zu unterbrechen.

21. Kit nach einem der vorstehenden Ansprüche, **dadurch gekennzeichnet, dass** es einen Sensor aufweist, um eine Luftbewegung zu detektieren und im Fall einer Detektion einer Stärke der Windbewegung oberhalb einer Schwelle die Pumpe ganz zu unterbrechen.

## Claims

1. Water jet kit for recreational purposes, **characterized in that** it comprises at least:
- one water collection tank (1) comprising a trough (18) arranged in an upper portion of the water collection tank, the trough comprising at least a first opening in communication with a lower tank (12) comprised in the collection tank (1), in order to collect the water that has flowed into the trough (18),
- one water outlet tank (2), provided above the water collection tank (1), comprising a set of water outlet nozzles (5) and at least one opening (8) that is provided in a lower face of the water outlet tank and oriented towards the water collection tank, the water exiting the nozzles forming a curtain of water (JET) when in use,
- at least one supply column (3) for the water outlet tank, made of a translucent material in order to blend with the curtain of water, when in use, said at least one supply column (3) comprising a first end configured to fit into a second opening (7) of the water collection tank (1) and a second end configured to fit into the opening (8) of the water outlet tank (2), the material of the supply column (3) being further rigid to support the water outlet tank above the water collection tank,
- a pump (4), configured to suck the water that has flowed into the water collection tank and to inject this water into the supply column (3) in order to replenish the water outlet tank (2).

2. Kit according to claim 1, **characterized in that** it comprises at least first and second water outlet tanks (2), the first water outlet tank comprising, on a first side face, a cavity (20) and the second water outlet tank comprising, on a first side face, a tubing protuberance (10) suitable for being housed in the cavity of the first water outlet tank.

3. Kit according to claim 2, **characterized in that** it comprises at least a third outlet tank, intermediate between the first and the second water outlet tanks, comprising:
- on a first side face, a tubing protuberance suitable for being housed in the cavity of the first water outlet tank, and
- on a second side face, a cavity suitable for receiving the tubing protuberance of the second water outlet tank.

4. Kit according to claim 3, **characterized in that** the first side face is opposite to the second side face.

5. Kit according to one of claims 3 and 4, **characterized in that** the third water outlet tank comprises, in addition to the first and second side faces, at least a third side face comprising one element among:
- a tubing protuberance suitable for being housed in a water outlet tank cavity, and
- a cavity (9) suitable for receiving a tubing protuberance of a water outlet tank.

6. Kit according to one of claims 2 to 5, **characterized in that** at least one among the at least first and second water outlet tanks comprises, on a second side face, opposite to the first side face a partition for closing off the outlet tank.

7. Kit according to any one of the preceding claims, **characterized in that** it comprises at least first and second water collection tanks (1), the first water collection tank comprising, on a first side face, an internal recess (13), and the second water collection tank comprising, on a first side face, an external recess (14), suitable for being housed in the internal recess of the first collection tank.

8. Kit according to claim 7, **characterized in that** it comprises at least a third water collection tank, intermediate between the first and the second water collection tanks, comprising:
- on a first side face an external recess suitable for being housed in the internal recess of the water collection tank, and
- on a second side face an internal recess suitable for receiving the external recess of the second water collection tank.

9. Kit according to claim 8, **characterized in that** the first side face is opposite to the second side face.

10. Kit according to claim 9, **characterized in that** the third water collection tank, at least, is shaped to be higher relative to at least one among the first and second water collection tanks, in order to generate a passage with no water flowing under the third water collection tank.

11. Kit according to one of claims 7 and 8, **characterized in that** the third water collection tank comprises, in addition to the first and second side faces, at least a third side face (fig.5a, fig.6b) comprising one element among:
- a tubing protuberance suitable for being housed in a cavity of the third water collection tank, and
- a cavity suitable for receiving a tubing protuberance of a water collection tank.

12. Kit according to claim 7, **characterized in that** at least one among the first and the second water collection tanks comprises, on a second side face opposite to the first side face, a partition to close off the water collection tank.

13. Kit according to any one of the preceding claims, **characterized in that** the supply column is created from a plurality of segments comprising:
- a first segment comprising on at least one end an internal recess, and
- a second segment comprising on at least one end an external recess suitable for being housed in the internal recess of the first segment.

14. Kit according to claim 13, **characterized in that** the supply column comprises at least a third segment, intermediate between the first and the second segment, comprising:
- on a first end an external recess suitable for being housed in the internal recess of the first segment, and
- on a second end an internal recess suitable for receiving the external recess of the second segment.

15. Kit according to any one of the preceding claims, **characterized in that** it further comprises:
- a flow regulator (P) being arranged to increase the flow rate of water from a water infeed, in the event of detecting a pressure in the water outlet tank below a predetermined threshold,
- a pressure gauge cooperating with the flow regulator to measure pressure in a water outlet tank.

16. Kit according to claim 15, **characterized in that** the flow regulator is shaped to cut off the supply of water to the water outlet nozzles cyclically, and to cause a cyclically interrupted jet to exit each nozzle.

17. Kit according to any one of the preceding claims, **characterized in that** it comprises, at each nozzle outlet of the water outlet tank, at least one outwardly opening valve (15, 16), hinged and urged inward by a spring.

18. Kit according to claim 17, taken in combination with claim 16, **characterized in that** the flow regulator is formed by said outwardly opening valves, in cooperation with the water infeed, and **in that**:
- a pressure greater than a threshold for the water coming from the supply column into the water outlet tank causes the outwardly opening valves to open, and
- after the outwardly opening valves open, the release of water from the water outlet tank generates a drop in water pressure in the water outlet tank and causes the outwardly opening valves to close.

19. Kit according to any one of the preceding claims, **characterized in that** it comprises an anemometer to identify a wind direction and force and to increase the water flow rate.

20. Kit according to any one of the preceding claims, **characterized in that** it comprises at least one sensor for detecting the presence of wind and at least cyclically interrupting a water jet according to the force of the wind into successive water segments or drops.

21. Kit according to any one of the preceding claims, **characterized in that** it comprises a sensor for detecting an air displacement, and completely cutting off the pump, in the event of detecting a force of the air displacement that exceeds a threshold.
